# EUROPÄISCHE PATENTSCHRIFT

(11) **EP 2 956 671 B1**
(45) Veröffentlichungstag und Bekanntmachung des Hinweises auf die Patenterteilung: **29.03.2017**
(21) Anmeldenummer: 14703391.4
(22) Anmeldetag: 10.02.2014
(51) Int. Cl.: F04B 49/03, F04B 49/06, F04B 49/22

(54) **VERFAHREN ZUR REGELUNG EINES EINEN MOTOR AUFWEISENDEN VERDICHTERS EINER KÄLTEANLAGE UND EIN VERDICHTER EINER KÄLTEANLAGE**
METHOD FOR CONTROLLING THE COMPRESSOR WIT A MOTOR OF A REFRIGERATION SYSTEM AND A COMPRESSOR OF A REFRIGERATION SYSTEM
PROCÉDÉ DE COMMANDE D'UN COMPRESSEUR AVEC UN MOTEUR D'UN INSTALLATION FRIGORIFIQUE ET UN COMPRESSUER D'UN INSTALLATION FRIGORIFIQUE

(30) Priorität: 13.02.2013 DE 102013101418
(43) Veröffentlichungstag der Anmeldung: 23.12.2015
(73) Patentinhaber: Kriwan Industrie-Elektronik GmbH, 74670 Forchtenberg (DE)
(72) Erfinder: JANSEN, Kurt, 74629 Pfedelbach (DE)
(74) Vertreter: Tetzner, Michael
(86) Internationale Anmeldenummer: PCT/EP2014/052542
(87) Internationale Veröffentlichungsnummer: WO 2014/124898

(56) Entgegenhaltungen:
- EP-A1- 0 982 497
- EP-A1- 1 710 435
- DE-A1-102004 048 940
- US-A1- 2009 031 740

## Beschreibung

Die Erfindung betrifft ein Verfahren zur Regelung eines einen Motor aufweisenden Verdichters einer Kälteanlage, wobei eine Steuerung den Kältemittelstrom durch den Verdichter über mindestens ein Ventil steuert. Weiterhin bezieht sich die Erfindung auf einen Verdichter einer Kälteanlage.

Bei herkömmlichen Kälteanlagen ist neben dem Verdichter ein Regler zur Ermittlung des aktuellen Kältebedarfs einer Kühlstelle vorgesehen. Stellt der Regler einen erhöhten Kältebedarf fest, wird der Verdichter vom Regler im Sinne einer Leistungserhöhung angesteuert.

Aus der DE 10 2004 048 940 A1 ist ein Verfahren zur Regelung der Leistung eines Kälteanlagen-Verdichters bekannt, wobei der Verdichter eine pneumatische oder hydraulische Servoeinrichtung zur intermittierenden Unterbrechung der Zufuhr von Kältemittel zu einem Saugraum aufweist. Ferner weist der Verdichter einen Regler auf, durch den zur Regelung der intermittierenden Unterbrechung der Kältemittelzufuhr ein pulsweitenmoduliertes Schaltsignal für die pneumatische oder hydraulische Servoreinrichtung erzeugbar ist. Das Tast-Pausen-Verhältnis zur Ansteuerung der pneumatischen oder hydraulischen Servoeinrichtung kann dabei an dem Bedarf der Kühlstelle angepasst werden.

Auch in der EP 982 497 B1 wird das Ventil zur Beeinflussung des Kältemittelstroms durch ein pulsweitenmoduliertes Schaltsignal angesteuert, wobei das Ventil in einer Phase eines Zeitintervalls vollständig geöffnet und in der anderen Phase vollständig geschlossen ist. Das Verhältnis der beiden Phasen spiegelt dabei den momentan erforderlichen Kältebedarf der Kühlstelle wider. Durch die Einstellung des Verhältnisses von Öffnungsphase und Schließphase lässt sich die Leistung des Verdichters von 0 bis 100% einstellen. Mit einer Zykluszeit von 10 s kann einerseits sehr schnell auf Änderungen des Kältebedarfs der Kühlstelle reagiert werden und andererseits wird die Schalthäufigkeit des Ventils auf ein erträgliches Maß beschränkt. Eine kürzere Zykluszeit würde zwar die Reaktionszeit auf geänderte Bedingungen der Kühlstelle verkürzen, jedoch würde sich auch die Lebendauer der eingesetzten Ventile entsprechend verkürzen.

Der Erfindung liegt nun die Aufgabe zugrunde das Verfahren zur Regelung eines einen Motor aufweisenden Verdichters einer Kälteanlage bzw. den Verdichter einer Kälteanlage dahingehend zu verbessern, dass nach wie vor eine schnelle Reaktion auf Änderungen des Kältebedarfs der Kältestelle gegeben ist und die Anzahl der Schaltvorgänge des Ventils von der Öffnungs- zur Schließstellung und umgekehrt deutlich reduziert wird.

Erfindungsgemäß wird diese Aufgabe durch die Merkmale der Ansprüche 1 und 8 gelöst.

Beim erfindungsgemäßen Verfahren zur Regelung eines einen Motor aufweisenden Verdichters einer Kälteanlage wird der Kältemittelstrom durch den Verdichter über mindestens ein Ventil gesteuert, wobei das Ventil im Takt von aufeinander folgenden und gleich langen Zeitintervallen entweder im Sinne einer Öffnung oder im Sinne einer Schließung angesteuert wird, sodass das Ventil während eines Zeitintervalls entweder vollständig geschlossen oder vollständig geöffnet ist, wobei
a. eine dem momentanen Kältebedarf einer Kühlstelle entsprechende, prozentuale Leistung des Verdichters ermittelt wird,
b. die prozentuale Öffnungszeit des Ventils über eine Anzahl von Zeitintervallen, die das aktuelle Zeitintervall und sich daran anschließende vorhergehende Zeitintervalle umfassen, ermittelt wird,
c. das Ventil für das folgende Zeitintervall geöffnet wird, wenn das Verhältnis der dem Kältebedarf entsprechenden, prozentualen Leistung des Verdichters größer als die für die Vergangenheit ermittelte, prozentuale Öffnungszeit des Ventils ist und
d. das Ventil für das folgende Zeitintervall geschlossen wird, wenn das Verhältnis der dem Kältebedarf entsprechenden, prozentualen Leistung des Verdichters kleiner als die für die Vergangenheit ermittelte, prozentuale Öffnungszeit des Ventils ist.

Der erfindungsgemäße Verdichter einer Kälteanlage besteht im Wesentlichen aus
- einem Motor zur Verdichtung eines Kältemittelstroms,
- mindestens einem Ventil zur Beeinflussung der Menge des Kältemittelstroms durch den Verdichter
- einer Steuereinrichtung zur Steuerung des Ventils, wobei das Ventil im Takt von aufeinander folgenden und gleich langen Zeitintervallen entweder im Sinne einer Öffnung oder im Sinne einer Schließung ansteuerbar ist, sodass das Ventil während eines Zeitintervalls entweder vollständig geschlossen oder vollständig geöffnet ist,
- wenigstens einer Sensoreinheit zur Ermittlung einer dem momentanen Kältebedarf einer Kühlstelle entsprechenden, prozentualen Leistung des Verdichters,
- einer Auswerteeinheit zur Ermittlung der prozentualen Öffnungszeit des Ventils über eine Anzahl von Zeitintervallen, die das aktuelle Zeitintervall und sich daran anschließende vorhergehende Zeitintervalle umfassen, wobei
- die Steuereinrichtung mit der Auswerteeinheit in Verbindung steht und derart ausgebildet ist, dass das Ventil für das folgende Zeitintervall geöffnet wird, wenn das Verhältnis der dem Kältebedarf entsprechenden, prozentualen Leistung des Verdichters größer als die für die Vergangenheit ermittelte, prozentuale Öffnungszeit des Ventils ist, und das Ventil für das folgende Zeitintervall geschlossen wird, wenn das Verhältnis der dem Kältebedarf entsprechenden, prozentualen Leistung des Verdichters kleiner als die für die Vergangenheit ermittelte, prozentuale Öffnungszeit des Ventils ist.

Während bei der EP 0 982 497 B1 in jedem Zeitintervall/Zyklus das Ventil einmal geöffnet und einmal geschlossen wird, bleibt das Ventil gemäß der erfindungsgemäßen Regelung über das gesamte Zeitintervall in einem Zustand. Das Ventil wird somit nicht mit einem pulsweitenmodulierten Signal angesteuert, sondern es wird die prozentuale Öffnungszeit über eine Anzahl von Zeitintervallen, die das aktuelle Zeitintervall und sich daran anschließende vorhergehende Zeitintervalle umfasst, ermittelt und mit der gerade erforderlichen prozentualen Leistung des Verdichters verglichen. Dies kann auch zufolge haben, dass das Ventil über mehrere Zeitintervalle hintereinander geschlossen oder geöffnet bleibt.

Die Länge des Zeitintervalls wird ähnlich kurz wie in der EP 0 982 497 B1 gewählt und liegt vorzugsweise im Bereich von 2 bis 20 s. Erfolgt die Messung des Kältebedarfs der Kühlstelle in vergleichbar kurzen Zeitintervallen, kann somit bereits beim nächsten Zeitintervall auf einen ggf. geänderten Kältebedarf reagiert werden. Die für die Realisierung des Verfahrens erforderliche Schalthäufigkeit des Ventils ist jedoch deutlich reduziert. Nachdem Ventile für eine bestimmte Schalthäufigkeit ausgelegt sind, können die Ventile mit dem erfndungsgemäßen Verfahren entsprechend länger eingesetzt werden.

Weitere Ausgestaltungen der Erfindung sind Gegenstand der Unteransprüche.

Gemäß einer bevorzugten Ausgestaltung der Erfindung wird die dem momentanen Kältebedarf einer Kühlstelle entsprechende, proportionale Leistung des Verdichters im Takt des Zeitintervalls ermittelt. Weiterhin kann das Verhältnis der dem Kältebedarf entsprechenden proportionalen Leistung des Verdichters mit der für die Vergangenheit ermittelten prozentualen Öffnungszeit für jeden Takt des Ventils verglichen werden. Des Weiteren hat sich als zweckmäßig herausgestellt, wenn wenigstens zwei und maximal 7, vorzugsweise 3 bis 5, vergangene Zeitintervalle für die Ermittelung der prozentualen Öffnungszeit des Ventils herangezogen werden. Eine geringere Anzahl führt zur einer zu großen Häufigkeit der Schaltintervalle und eine Berücksichtigung von mehr als 7 Zeitintervallen hat eine entsprechend langsamere Anpassung an geänderte Bedingungen der Kühlstelle zur Folge. Weiterhin kann vorgesehen werden, dass die Dauer des Zeitintervalls einstellbar ist. So erfordert eine Kühlstelle, während Temperatur in einem engeren Rahmen gehalten werden muss, eine schnellere Reaktion und damit kürzere Zeitintervalle als eine Kühlstelle, bei der weniger kritische Anforderungen gestellt werden.

Die prozentuale Öffnungszeit des Ventils über eine Anzahl von Zeitintervallen kann beispielsweise mit der nachfolgend angegebenen Formel ermittelt werden: $F = \frac{{\sum }_{{I}_{n - m}}^{{I}_{n}} {V}_{t}}{m + 1}$ mit
F: prozentuale Öffnungszeit des Ventils,
In: aktuelles Zeitintervall,
m: Anzahl der zu berücksichtigenden, vergangenen Zeitintervalle und
Vₜ: Status des Ventils bei einem bestimmten Zeitintervall t (100 = offen oder 0 = geschlossen)

Weitere Ausgestaltungen der Erfindung werden im Folgenden anhand der Beschreibung eines Ausführungsbeispieles und der Zeichnung näher erläutert.

In der Zeichnung zeigen
- Fig. 1: eine Prinzipdarstellung einer Kälteanlage und
- Fig. 2: eine Darstellung der Ventilstellung in Abhängigkeit des Kältebedarfs der Kühlstelle.

Die in Fig. 1 schematisch dargestellte Kälteanlage besteht im Wesentlichen aus einem Verdichter 1, einem Verflüssiger 2, einem Sammler 3, einem Expansionsventil 4 und einem Verdampfer 5. Im Verdichter 1, der beispielsweise als Hubkolbenverdichter ausgebildet ist, wird dampfförmiges Kältemittel angesaugt und verdichtet. Im nachfolgenden Verflüssiger 2 wird das Kältemittel kondensiert und gelangt über den Sammler 3 zum Expansionsventil 4, wo es entspannt wird. Bei der Expansion nimmt der Kältemitteldruck ab, sodass das Kältemittel abkühlt und teilweise verdampft. Im Verdampfer 5, der im Bereich einer Kühlstelle 6 angeordnet ist, nimmt das Kältemittel durch Verdampfen die Wärme der Kühlstelle auf. Der Verdichter 1 saugt das verdampfte Kältemittel wieder an, sodass der Kältemittelkreislauf geschlossen ist. Der Kältemittelstrom wird mit Hilfe wenigstens eines am oder im Verdichter angeordneten Ventils 7 in Abhängigkeit des Kältebedarfs der Kühlstelle 6 gesteuert. Das Ventil 7 ist im dargestellten Ausführungsbeispiel auf der Saugseite des Verdichters 1, d. h. zwischen Verdampfer 5 und Verdichter 1 angeordnet. Dabei führt ein Öffnen des Ventils 7 zu einer Erhöhung des Kältemittelstroms und ein Schließen zu einer Verringerung des Kältemittelstroms.

Alternativ könnte das Ventil 7 auch in einer Bypassleitung 8 zum Verdichter 1 angeordnet werden (gestrichelt dargestellte Variante). Bei einem im Bypass 8 angeordneten Ventil würde der Kältemittelstrom durch den Verdichter 1 durch Schließen des Ventils erhöht und durch Öffnen verringert.

Im Bereich der Kühlstelle 6 ist eine Sensoreinheit 9 vorgesehen, über die eine dem momentanen Kältebedarf der Kühlstelle 6 entsprechende, prozentuale Leistung S des Verdichters 1 ermittelt wird. Weiterhin ist eine mit der Sensoreinheit 9 in Verbindung stehende Auswerteeinheit 10 vorgesehen, welche die prozentuale Öffnungszeit F des Ventils 7 über eine Anzahl von Zeitintervallen I ermittelt, wobei die Zeitintervalle das aktuelle Zeitintervall In und sich daran anschließende vorhergehende Zeitintervalle umfasst. Weiterhin ist eine mit der Auswerteeinheit in Verbindung stehende Steuereinrichtung 11 vorgesehen, die derart ausgebildet ist, dass das Ventil 7 für das folgende Zeitintervall Iₙ₊₁ geöffnet wird, wenn das Verhältnis der dem Kältebedarf entsprechenden, prozentualen Leistung S des Verdichters 1 größer als die für die Vergangenheit ermittelte prozentuale Öffnungszeit F des Ventils ist, und das Ventil für das folgende Zeitintervall Iₙ₊₁ geschlossen wird, wenn das Verhältnis der dem Kältebedarf entsprechenden, prozentuale Leistung S des Verdichters kleiner als die für die Vergangenheit ermittelte prozentuale Öffnungszeit F des Ventils ist.

Anhand der Fig. 2 wird die Ansteuerung des Ventils 7 anhand eines konkreten Beispiels näher erläutert. Dabei illustrieren die senkrechten, schattierten Balken die Öffnungsstellung (V=100) des Ventils 7. Die dazwischen liegenden weißen Bereiche stellen die Schließstellung (V=0) des Ventils 7 dar. Die Länge eines Zeitintervalls I beträgt bei diesem Ausführungsbeispiel 10s und für die Ermittlung der prozentualen Öffnungszeit F des Ventils 7 werden fünf Zeitintervalle, d. h. das aktuelle Zeitintervall In und die vorhergehenden vier Zeitintervalle (Iₙ₋₁, Iₙ₋₂, Iₙ₋₃, Iₙ₋₄) gebildet.

Die prozentuale Öffnungszeit F des Ventils 7 ist mit durchgehender Linie und die dem aktuellen Kältebedarf entsprechende prozentuale Leistung S des Verdichters in gestrichelter Linie eingezeichnet.

Im Fig. 2 dargestellten Ausführungsbeispiel beträgt die dem Kältebedarf entsprechende proportionale Leistung S des Verdichters in den ersten fünf Zeitintervallen I₁ bis I₅ = 0%. In den Zeitintervallen I₆ bis I₂₀ beträgt die Leistung S = 89% und sinkt dann zunächst auf 30% und später auf 10% ab, bevor sie wieder ansteigt.

Die Auswerteeinheit 10 ermittelt die prozentuale Öffnungszeit F des Ventils 7 über fünf Zeitintervalle mit der nachfolgend angegebenen Formel: $F = \frac{{\sum }_{{I}_{n - 4}}^{{I}_{n}} {V}_{t}}{5}$ mit
- F:: prozentuale Öffnungszeit des Ventils,
- Iₙ:: aktuelles Zeitintervall und
- Vₜ:: Status des Ventils bei einem bestimmten Zeitintervall Iₜ (100 = offen oder 0 = geschlossen)

Nachdem in den ersten fünf Zeitintervallen kein Kältebedarf an der Kühlstelle vorhanden war, war sowohl die prozentuale Leistung S des Verdichters, als auch die prozentuale Öffnungszeit F des Ventils = 0 und das Ventil war geschlossen. Die nachfolgende Tabelle zeigt den Kältebedarf als prozentuale Leistung S des Verdichters 1, die prozentuale Öffnungszeit F des Ventils 7 und den Ventilzustand V während der ersten 27 Zeitintervalle des in Fig. 2 dargestellten Beispiels.

Mit der obigen Formel wird der Ventilzustand von fünf Zeitintervallen berücksichtigt, die das aktuelle Zeitintervall und die vier zurückliegenden Zeitintervalle umfasst. Nach jedem Zeitintervall verschiebt sich das Zeitfenster um ein Intervall nach unten. In der nachfolgenden Tabelle sind zwei derartige Zeitfenster beispielhaft dargestellt.

| **I** | **t** | **S** | **F** | **V** | **Algorithmus** | |
|---|---|---|---|---|---|---|
| | [s] | [%] | [%] | [%] | | |
| 1 | 0 | 0 | 0 | 0 | S=0; F=0 | Ventil: geschlossen |
| 2 | 10 | 0 | 0 | **0** | S=0; F=0 | Ventil: geschlossen |
| 3 | 20 | 0 | 0 | **0** | S=0; F=0 | Ventil: geschlossen |
| 4 | 30 | 0 | 0 | **0** | S=0; F=0 | Ventil: geschlossen |
| 5 | 40 | 0 | 0 | **0** | S=0; F=0 | Ventil: geschlossen |
| 6 | 50 | 89 | 0 | **100** | S=89; F=0 | Ventil: offen |
| 7 | 60 | 89 | 20 | 100 | S=89; F=100/5=20 | Ventil: offen |
| 8 | 70 | 89 | 40 | 100 | S=89; F=200/5=40 | Ventil: offen |
| 9 | 80 | 89 | 60 | 100 | S=89; F=300/5=60 | Ventil: offen |
| 10 | 90 | 89 | 80 | 100 | S=89; F=400/5=80 | Ventil: offen |
| 11 | 100 | 89 | 100 | 0 | S=89; F=500/5=100 | Ventil: geschlossen |
| 12 | 110 | 89 | 80 | 100 | S=89; F=400/5=80 | Ventil: offen |
| 13 | 120 | 89 | 80 | 100 | S=89; F=400/5=80 | Ventil: offen |
| 14 | 130 | 89 | 80 | 100 | S=89; F=400/5=80 | Ventil: offen |
| 15 | 140 | 89 | 80 | 100 | S=89; F=400/5=80 | Ventil: offen |
| 16 | 150 | 89 | 80 | **100** | S=89; F=400/5=80 | Ventil: offen |
| 17 | 160 | 89 | 100 | **0** | S=89; F=500/5=100 | Ventil: geschlossen |
| 18 | 170 | 89 | 80 | **100** | S=89; F=400/5=80 | Ventil: offen |
| 19 | 180 | 89 | 80 | **100** | S=89; F=400/5=80 | Ventil: offen |
| 20 | 190 | 89 | 80 | **100** | S=89; F=400/5=80 | Ventil: offen |
| 21 | 200 | 30 | 80 | 0 | S=30; F=400/5=80 | Ventil: geschlossen |
| 22 | 210 | 30 | 60 | 0 | S=30; F=300/5=60 | Ventil: geschlossen |
| 23 | 220 | 30 | 60 | 0 | S=30; F=300/5=60 | Ventil: geschlossen |
| 24 | 230 | 30 | 40 | 0 | S=30; F=200/5=40 | Ventil: geschlossen |
| 25 | 240 | 30 | 20 | 100 | S=30; F=100/5=20 | Ventil: offen |
| 26 | 250 | 30 | 20 | 100 | S=30; F=100/5=20 | Ventil: offen |
| 27 | 260 | 30 | 40 | 0 | S=30; F=200/5=40 | Ventil: geschlossen |

Aus der obigen Tabelle ist zu ersehen, dass der Kältebedarf S der Kühlstelle ab dem 6. Zeitintervall 89% beträgt. Da das Ventil zuvor geschlossen war, musste es zum 6. Zeitintervall geöffnet werden. Um die Ventilstellung für das 7. Zeitintervall I₇ zu berechnen, wird die obige Formel angewendet. Hierzu wird das aktuelle Zeitintervall I₆ sowie die Zeitintervalle I₂ bis I₅ berücksichtigt (siehe erstes Zeitfenster in der Tabelle). Nachdem das Ventil in diesen fünf Zeitintervallen nur während eines Zeitintervalls geöffnet war, ergibt sich F zu: $F = 1 * 100 / 5 = 20 %$

Nachdem S mit 89 % deutlich größer ist als F bleibt das Ventil im 7. Zeitintervall offen. Erst für das 11. Zeitintervall wird das Ventil geschlossen, da das Ventil seit fünf Zeitintervallen (nämlich vom 6. bis 10. Zeitintervall) geöffnet war und somit die prozentuale Öffnungszeit F des Ventils über die fünf Zeitintervalle 100% beträgt und somit S kleiner als F ist.

Ab dem 21. Zeitintervall beträgt der Kältebedarf S nur noch 30%. Das Ventil wird daher ab dem 21. Zeitintervall wieder geschlossen. Dementsprechend sinkt der Wert F für die prozentuale Öffnungszeit des Ventils über die folgenden Zeitintervalle stetig ab. Für die Ermittlung der Ventilstellung V für das 25. Zeitintervall werden die Zeitintervalle 20 bis 24 ausgewertet (siehe zweites Zeitfenster in der Tabelle), wobei in diesen Zeitintervallen das Ventil nur in einem Zeitintervall, nämlich dem 20. Zeitintervall geöffnet war. Dementsprechend ergibt sich eine prozentuale Öffnungszeit von lediglich 20% die somit unter dem Kältebedarf S von 30% liegt. Dementsprechend wird im 25. Zeitintervall das Ventil wieder geöffnet.

Der weitere Verlauf des Kältebedarfs und die jeweiligen Werte für die prozentuale Öffnungszeit F des Ventils und den Ventilzustand V können der Fig. 2 entnommen werden. Dabei ist deutlich zu erkennen, dass der Ventilzustand V keineswegs in jedem Zeitintervall geändert werden muss, wie dies bei einem pulsweitenmodulierten Signal der Fall ist. Wie sich der obigen Tabelle entnehmen lässt, wurde das Ventil in den ersten 27 Zeitintervallen lediglich 8 Mal in seinem Zustand geändert. Dennoch konnte man auf eine Änderung des Kältebedarfs S zu Beginn jedes neuen Zeitintervalls, also spätestens nach 10s, sofort reagieren. Der Kühlmittelstrom durch den Verdichter kann somit zeitnah auf Änderungen des Kältebedarfs der Kühlstelle reagieren. Mit dem erfindungsgemäßen Verfahren wird ein neuer Kältebedarf an der Kühlstelle sogar schneller umgesetzt, da das Ventil solange geöffnet bzw. geschlossen wird, bis der Kältebedarf erreicht ist. Bei einem pulsweitenmodulierten Signal, wird der neue Kältebedarf entsprechend langsamer befriedigt, da das Ventil gleich mit exakt den Öffnung- und Schließzeiten angesteuert wird, dessen Verhältnis dem neuen Kältebedarf entspricht. Der große Vorteil des obigen Verfahrens liegt jedoch in der deutlich reduzierten Schalthäufigkeit des Ventils. Je nach Verlauf des Kältebedarfs der Kühlstelle 6 kann die Schalthäufigkeit des Ventils bis zu 75% und mehr reduziert werden. Dies wiederum gewährleistet eine entsprechend längere Lebensdauer des Ventils.

## Patentansprüche

1. Verfahren zur Regelung eines einen Motor aufweisenden Verdichters (1) einer Kälteanlage, wobei eine Steuerung den Kältemittelstrom durch den Verdichter (1) über mindestens ein Ventil (7) steuert, wobei das Ventil im Takt von aufeinander folgenden und gleich langen Zeitintervallen (I) entweder im Sinne einer Öffnung oder im Sinne einer Schließung angesteuert wird, sodass das Ventil (7) während eines Zeitintervalls (I) entweder vollständig geschlossen oder vollständig geöffnet ist, wobei
a. eine dem momentanen Kältebedarf einer Kühlstelle (6) entsprechende, prozentuale Leistung des Verdichters (1) ermittelt wird,
b. eine prozentuale Öffnungszeit (F) des Ventils (7) über eine Anzahl von Zeitintervallen (I), die das aktuelle Zeitintervall (In) und sich daran anschließende vorhergehende Zeitintervalle (Iₙ₋₁, Iₙ₋₂, Iₙ₋₃, Iₙ₋₄) umfassen, ermittelt wird,
c. das Ventil (7) für das folgende Zeitintervall (Iₙ₊₁) geöffnet wird, wenn das Verhältnis der dem Kältebedarf entsprechenden, prozentualen Leistung (S) des Verdichters (1) größer als die für die Vergangenheit ermittelte, prozentuale Öffnungszeit (F) des Ventils ist und
d. das Ventil (7) für das folgende Zeitintervall (Iₙ₊₁) geschlossen wird, wenn das Verhältnis der dem Kältebedarf entsprechenden, prozentualen Leistung (S) des Verdichters (1) kleiner als die für die Vergangenheit ermittelte, prozentuale Öffnungszeit (F) des Ventils (7) ist.

2. Verfahren nach Anspruch 1, **dadurch gekennzeichnet, dass** das Zeitintervall (I) im Bereich von 2s und 20s verwendet wird.

3. Verfahren nach Anspruch 1, **dadurch gekennzeichnet, dass** die dem momentanen Kältebedarf einer Kühlstelle (6) entsprechende, prozentuale Leistung (S) des Verdichters (1) im Takt der Steuerung des Ventils (7) ermittelt wird.

4. Verfahren nach Anspruch 1, **dadurch gekennzeichnet, dass** das Verhältnis der dem Kältebedarf entsprechenden prozentualen Leistung (S) des Verdichters (1) mit der für die Vergangenheit ermittelten prozentualen Öffnungszeit (F) für jeden Takt des Ventils (7) verglichen wird.

5. Verfahren nach Anspruch 1, **dadurch gekennzeichnet, dass** wenigstens 2 und maximal 7 vergangene Zeitintervalle (I) für die Ermittlung der prozentualen Öffnungszeit (F) des Ventils (7) herangezogen werden.

6. Verfahren nach Anspruch 1, **dadurch gekennzeichnet, dass** die Dauer des Zeitintervalls (I) einstellbar ist.

7. Verfahren nach Anspruch 1, **dadurch gekennzeichnet, dass** die prozentuale Öffnungszeit (F) des Ventils (7) über eine Anzahl von Zeitintervallen mit der nachfolgend angegebenen Formel ermittelt wird: $F = \frac{{\sum }_{{I}_{n - m}}^{{I}_{n}} {V}_{t}}{m + 1}$ mit
F: prozentuale Öffnungszeit des Ventils,
Iₙ: aktuelles Zeitintervall,
m: Anzahl der zu berücksichtigenden, vergangenen Zeitintervalle und
Vₜ: Status des Ventils bei einem bestimmten Zeitintervall Iₜ (100 = offen oder 0 = geschlossen)

8. Verdichter (1) einer Kälteanlage mit
- einem Motor zur Verdichtung eines Kältemittelstroms,
- mindestens einem Ventil (7) zur Beeinflussung der Menge des Kältemittelstroms durch den Verdichter (1)
- einer Steuereinrichtung (11) zur Steuerung des Ventils (7), wobei das Ventil (7) im Takt von aufeinander folgenden und gleich langen Zeitintervallen (I) entweder im Sinne einer Öffnung oder im Sinne einer Schließung ansteuerbar ist, sodass das Ventil (7) während eines Zeitintervalls (I) entweder vollständig geschlossen oder vollständig geöffnet ist,
- wenigstens einer Sensoreinheit (9) zur Ermittlung einer dem momentanen Kältebedarf einer Kühlstelle entsprechenden, prozentualen Leistung (S) des Verdichters (1),
- einer Auswerteeinheit (10) zur Ermittlung einer prozentualen Öffnungszeit (F) des Ventils (7) über eine Anzahl von Zeitintervallen (I), die das aktuelle Zeitintervall (In) und sich daran anschließende vorhergehende Zeitintervalle (Iₙ₋₁, Iₙ₋₂, Iₙ₋₃, Iₙ₋₄) umfassen, wobei
- die Steuereinrichtung (11) mit der Auswerteeinheit (10) in Verbindung steht und derart ausgebildet ist, dass das Ventil (7) für das folgende Zeitintervall (Iₙ₊₁) geöffnet wird, wenn das Verhältnis der dem Kältebedarf entsprechenden, prozentualen Leistung (S) des Verdichters (1) größer als die für die Vergangenheit ermittelte, prozentuale Öffnungszeit (F) des Ventils (7) ist, und das Ventil (7) für das folgende Zeitintervall (Iₙ₊₁) geschlossen wird, wenn das Verhältnis der dem Kältebedarf entsprechenden, prozentualen Leistung (S) des Verdichters (1) kleiner als die für die Vergangenheit ermittelte, prozentuale Öffnungszeit (F) des Ventils (7) ist.

## Claims

1. Method for controlling a compressor (1) of a refrigeration system comprising a motor, whereby a controller controls the refrigerant flow through the compressor (1) via at least one valve (7), whereby the valve is controlled in a cycle of consecutive time intervals (I) of an identical length, either in the sense of opening 5 or in the sense of closing, so that the valve (7) is either completely closed or completely open during a time interval (I), whereby
a. a percentage capacity of the compressor (1) corresponding to the current refrigeration requirement of a refrigeration location (6) is determined,
b. an open time percentage (F) of the valve (7) over a number of time intervals 10 (I) including the current time interval (Iₙ) and further preceding time intervals (Iₙ₋₁, Iₙ₋₂, Iₙ₋₃, Iₙ₋₄) is determined,
c. the valve (7) is opened for the following time interval (Iₙ₊₁) when the ratio of the percentage capacity (S) of the compressor (1) corresponding to the refrigeration requirement is greater than that determined for the open time 15 percentage (F) of the valve in the past, and
d. the valve (7) for the following time interval (Iₙ₊₁) is closed when the ratio of the percentage capacity (S) of the compressor (1) corresponding to the refrigeration requirement is smaller than that determined for the open time percentage (F) of the valve (7) in the past.

2. Method according to claim 1, **characterised in that** the time interval (I) used lies within a range of 2 s and 20 s.

3. Method according to claim 1, **characterised in that** the percentage capacity (S) of the compressor (1) corresponding to the current refrigeration requirement of a refrigeration location (6) is determined during the cycle of the controller of the 25 valve (7).

4. Method according to claim 1, **characterised in that** the ratio of the percentage capacity (S) of the compressor (1) corresponding to the refrigeration requirement is compared with the percentage open time (F) for each cycle of the valve (7) determined in the past.

5. Method according to claim 1, **characterised in that** at least 2, and a maximum of 7, past time intervals (I) are used for detecting the percentage open time (F) of the valve (7).

6. Method according to claim 1, **characterised in that** the period of the time interval (I) can be adjusted.

7. Method according to claim 1, **characterised in that** the open time percentage (F) 10 of the valve (7) is determined over a number of time intervals with the aid of the formula listed below: $F = \frac{{\sum }_{{I}_{n - m}}^{{I}_{n}} {V}_{t}}{m + 1}$ with
F: open time percentage of the valve,
Iₙ: current time interval,
m: number of past time intervals to be taken into consideration, and
Vₜ: status of the valve during a specific time interval It (100 = open or 0 = closed)

8. Compressor (1) of a refrigeration system, with
- a motor for compressing a refrigerant flow,
- at least one valve (7) for influencing the volume of the refrigerant flow through the compressor (1),
- a control device (11) for controlling the valve (7), whereby the valve (7) can be controlled in a cycle of consecutive time intervals (I) of an identical 25 length, either in the sense of opening or in the sense of closing, so that the valve (7) is either completely closed or completely open during a time interval (I),
- at least one sensor unit (9) for detecting a percentage capacity (S) of the compressor (1) corresponding to the current refrigeration requirement of a refrigeration location,
- an evaluation unit (10) for detecting a percentage open time (F) of the valve (7) over a number of time intervals (I) including the current time interval (In) and further preceding time intervals (Iₙ₋₁, Iₙ₋₂, Iₙ₋₃, Iₙ₋₄), whereby
- the control device (11) is connected with the evaluation unit (10) and is designed in such a way that the valve (7) is opened for the following time 10 interval (Iₙ₊₁) when the ratio of the percentage capacity (S) of the compressor (1) corresponding to the refrigeration requirement is greater than the open time percentage (F) of the valve (7) determined in the past, and the valve (7) is closed for the following time interval (Iₙ₊₁) when the ratio of the percentage capacity (S) of the compressor (1) corresponding to the refrigeration 15 requirement is smaller than the open time percentage (F) of the valve (7) determined in the past.

## Revendications

1. Procédé de régulation d'un compresseur (1) d'une installation frigorifique, ledit compresseur présentant un moteur, où une commande régule, par au moins une soupape (7), le flux de fluide frigorigène en circulation à travers le compresseur (1), où la soupape est pilotée soit dans le sens d'une ouverture, soit dans le sens d'une fermeture, au rythme d'intervalles de temps (I) qui se suivent et en étant de la même longueur, de sorte que la soupape (7) est, au cours d'un intervalle de temps (I), soit complètement fermée, soit complètement ouverte, où
a. est déterminée une puissance du compresseur (1), exprimée en pourcentage et correspondant, à un moment donné, aux besoins en froid d'une zone de refroidissement (6),
b. est déterminé un temps d'ouverture (F) de la soupape (7), exprimé en pourcentage et estimé sur un certain nombre d'intervalles de temps (I) qui comprennent l'intervalle de temps en cours (Iₙ) et des intervalles de temps antérieurs (Iₙ₋₁, Iₙ₋₂, Iₙ₋₃, Iₙ₋₄) qui le précèdent,
c. la soupape (7) est ouverte pour l'intervalle de temps (Iₙ₊₁) qui suit, quand le rapport de la puissance (S) du compresseur (1), exprimée en pourcentage et correspondant aux besoins en froid, est supérieur au temps d'ouverture (F) de la soupape, exprimé en pourcentage et déterminé pour le passé, et
d. la soupape (7) est fermée pour l'intervalle de temps (Iₙ₊₁) qui suit, quand le rapport de la puissance (S) du compresseur (1), exprimée en pourcentage et correspondant aux besoins en froid, est inférieur au temps d'ouverture (F) de la soupape (7), exprimé en pourcentage et déterminé pour le passé.

2. Procédé selon la revendication 1, **caractérisé en ce que** l'intervalle de temps (I) est utilisé dans la plage comprise entre 2 s et 20 s.

3. Procédé selon la revendication 1, **caractérisé en ce que** la puissance (S) du compresseur (1), exprimée en pourcentage et correspondant, à un moment donné, aux besoins en froid d'une zone de refroidissement (6), est déterminée suivant la cadence de régulation de la soupape (7).

4. Procédé selon la revendication 1, **caractérisé en ce que** le rapport de la puissance (S) du compresseur (1), exprimée en pourcentage et correspondant aux besoins en froid, est comparé au temps d'ouverture (F) pour chaque cadence de la soupape (7), ledit temps d'ouverture étant exprimé en pourcentage et déterminé pour le passé.

5. Procédé selon la revendication 1, **caractérisé en ce qu'**au moins 2 et au maximum 7 intervalles de temps (I) écoulés sont utilisés pour la détermination du temps d'ouverture (F) de la soupape (7), exprimé en pourcentage.

6. Procédé selon la revendication 1, **caractérisé en ce que** la durée de l'intervalle de temps (I) est réglable.

7. Procédé selon la revendication 1, **caractérisé en ce que** le temps d'ouverture (F) de la soupape (7), exprimé en pourcentage et estimé sur un certain nombre d'intervalles de temps, est déterminé par la formule indiquée ci-dessous : $F = \frac{{\sum }_{{I}_{n - m}}^{{I}_{n}} {V}_{t}}{m + 1}$ où
F : temps d'ouverture de la soupape, exprimé en pourcentage,
Iₙ : intervalle de temps en cours,
m : nombre des intervalles de temps écoulés à prendre en considération, et
Vₜ : état de la soupape au moment d'un intervalle de temps Iₜ déterminé (100 = ouverte ou 0 = fermée).

8. Compresseur (1) d'une installation frigorifique comprenant
- un moteur servant à la compression d'un flux de fluide frigorigène,
- au moins une soupape (7) servant à influencer le débit du flux de fluide frigorigène en circulation à travers le compresseur (1),
- un dispositif de commande (11) servant à la régulation de la soupape (7), où la soupape (7) peut être pilotée soit dans le sens d'une ouverture, soit dans le sens d'une fermeture, au rythme d'intervalles de temps (I) qui se suivent et en étant de la même longueur, de sorte que la soupape (7) est, au cours d'un intervalle de temps (I), soit complètement fermée, soit complètement ouverte,
- au moins une unité de capteur (9) servant à la détermination d'une puissance (S) du compresseur (1), exprimée en pourcentage et correspondant, à un moment donné, aux besoins en froid d'une zone de refroidissement,
- une unité d'analyse (10) servant à la détermination d'un temps d'ouverture (F) de la soupape (7), exprimé en pourcentage et estimé sur un certain nombre d'intervalles de temps (I) qui comprennent l'intervalle de temps en cours (Iₙ) et des intervalles de temps antérieurs (Iₙ₋₁, Iₙ₋₂, Iₙ₋₃, Iₙ₋₄) qui le précèdent, où
- le dispositif de commande (11) est en communication avec l'unité d'analyse (10) et est conçu de manière telle, que la soupape (7) soit ouverte pour l'intervalle de temps (Iₙ₊₁) qui suit, quand le rapport de la puissance (S) du compresseur (1), exprimée en pourcentage et correspondant aux besoins en froid, est supérieur au temps d'ouverture (F) de la soupape (7), exprimé en pourcentage et déterminé pour le passé, et la soupape (7) est fermée pour l'intervalle de temps (Iₙ₊₁) qui suit, quand le rapport de la puissance (S) du compresseur (1), exprimée en pourcentage et correspondant aux besoins en froid, est inférieur au temps d'ouverture (F) de la soupape (7), exprimé en pourcentage et déterminé pour le passé.
